# FASCICULE DE BREVET EUROPEEN

(11) **EP 1 386 814 B1**
(45) Date de publication et mention de la délivrance du brevet: **13.08.2008**
(21) Numéro de dépôt: 03354055.0
(22) Date de dépôt: 06.06.2003
(51) Int. Cl.: B61B 12/02, A63G 21/22

(54) **Dispositif de poulie double pour l'utilisation en tyrolienne sur corde ou cable**
Vorrichtung mit zwei Rollen zur Nutzung als Laufwagen auf einem Seil oder Kabel
Device with two rollers for use as a trolley on a rope or a cable

(30) Priorité: 02.08.2002 FR 0209901
(43) Date de publication de la demande: 04.02.2004
(73) Titulaire: ZEDEL, 38920 Crolles (FR)
(72) Inventeur: Petzl, Paul, 38530 Barraux (FR); D'Adhemar, Emmanuel, 38420 Domene (FR)
(74) Mandataire: Hecké, Gérard

(56) Documents cités:
- US-A- 3 037 465
- US-A- 3 040 678
- US-A- 4 892 508

## Description

### Domaine technique de l'invention

L'invention est relative à un dispositif de poulie double pour l'utilisation en tyrolienne sur corde ou câble, comprenant :
- une paire de réas disposés en ligne à l'intérieur d'un étrier de support métallique en forme de U renversé, chaque réa étant monté à rotation libre sur un axe fixe de l'étrier,
- et des moyens d'accrochage de l'étrier à un mousqueton d'attache.

### Etat de la technique

Dans les dispositifs de poulie double utilisés en tyrolienne, il est classique d'accrocher un mousqueton d'attache dans des orifices situés à la partie inférieure de l'étrier. Le point de fixation du mousqueton se trouve localisé sous le point de contact des réas avec le câble. La mise en place ou l'enlèvement du dispositif de poulie double nécessite obligatoirement le démontage du mousqueton, avec des risques de perte de la poulie lors d'une mauvaise manipulation.

Le document US 3759190 décrit un chariot mobile pour un convoyeur à rail tubulaire, et comprenant une paire de poulies double associées chacune à un crochet de support articulé sur l'un des côtés de l'étrier. Ce dernier est constitué par un carter parallélépipédique droit de section horizontale rectangulaire. Les bouts inférieurs des deux crochets s'étendent parallèlement à la direction du rail, et sont interconnectés par une première tige de liaison. On remarque que les réas de chaque poulie double dépassent les extrémités inférieures de l'étrier pour que le chariot puisse rouler sur le rail tubulaire. Les deux étriers sont reliés entre eux à la partie supérieure par une deuxième tige. Le rail n'est pas logé à l'intérieur des étriers, ce qui empêche tout verrouillage sur la poulie double. Un tel dispositif est appliqué pour un convoyeur transportant des produits ou objets, mais n'est pas adapté à une utilisation en tyrolienne nécessitant une sécurité maximale pour les personnes transportées.

Le document DE-U-1524169 concerne une poulie destinée à rouler sur un câble ou corde. La poulie est associée à un mousqueton muni d'un doigt mobile pour la mise en place sur le câble. La fixation du mousqueton sur la poulie s'effectue au niveau de l'axe de la poulie.

### Objet de l'invention

L'objet de l'invention consiste à réaliser un dispositif de poulie double, facile à monter et à démonter, et bénéficiant d'une sécurité maximale lors de l'utilisation en tyrolienne.

Le dispositif selon l'invention est caractérisé en ce que
- les moyens d'accrochage de l'étrier comportent une paire d'orifices de passage du mousqueton d'attache, lesdits orifices étant situés entre les deux axes des réas pour que le point de fixation du mousqueton soit positionné au-dessus du point de contact des réas avec le câble
- et l'une des ailes de l'étrier située du côté du doigt mobile du mousqueton est plus courte que l'autre aile pour autoriser l'ouverture du doigt mobile du mousqueton lors de la mise en place du dispositif de poulie double sur le câble.

Selon un mode de réalisation préférentiel de l'invention, les deux ailes de l'étrier sont recourbées vers l'extérieur pour former un entonnoir permettant la mise en place rapide du câble sur les réas. L'extrémité inférieure de l'aile la plus longue est agencée en butée de positionnement stable du mousqueton dans une position verticale perpendiculaire à l'étrier. Le diamètre de chaque réa est supérieur à celui des orifices de passage du mousqueton.

Selon une caractéristique de l'invention, une pièce déformable est logée dans les orifices pour assurer une liaison imperdable du mousqueton.

Selon une autre caractéristique de l'invention, les réas sont montés à rotation sur des roulements à billes ou des coussinets autolubrifiants.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 est une vue en élévation du dispositif de poulie double selon l'invention ;
- la figure 2 est une vue de profil de la figure 1 ;
- la figure 3 montre une vue arrière de la figure 1 ;
- la figure 4 représente une vue de dessous de la figure 3 ;
- la figure 5 est une vue éclatée en perspective du dispositif de poulie double.

### Description d'un mode de réalisation préférentiel.

En référence aux figures, un dispositif de poulie double 10 comporte une paire de réas 12, 14 de structures identiques, montés en ligne et à rotation libre sur deux axes 16, 18 fixes solidaires d'un étrier de support 20 métallique en forme de U renversé. Un tel dispositif est utilisé pour le transport aérien d'une personne lors d'un passage en tyrolienne sur une corde ou un câble 21 d'assurance.

Un mousqueton 22 d'attache est introduit dans une paire d'orifices 24, 26 alignés ménagés dans les ailes 20a, 20b parallèles de l'étrier 20. Les orifices 24, 26 se trouvent sensiblement dans un plan passant par les axes 16, 18, et s'étendant parallèlement au câble 21. Le diamètre de chaque réa 12, 14 est supérieur à celui des orifices 24, 26, de telle manière que le point de fixation 28 du mousqueton 22 sur l'étrier 20 soit positionné au-dessus du point de contact 30 des réas 12, 14 sur le câble 21.

L'une des ailes 20a située du côté du doigt 32 mobile du mousqueton 22, est plus courte que l'autre aile 20b, pour autoriser l'ouverture du doigt 32 vers l'intérieur du mousqueton lors de la mise en place du dispositif 10 sur le câble 21. Le doigt 32 est monté à pivotement sur un axe 33 du corps de mousqueton, et est sollicité vers la position de fermeture par un ressort de rappel (non représenté). Il est équipé de plus d'une bague de verrouillage 35 (figure 2) pour verrouiller le doigt 32 en position de fermeture pendant l'utilisation.

Les parties inférieures des deux ailes 20a, 20b de l'étrier 20 sont recourbées vers l'extérieur, pour former un entonnoir permettant l'introduction rapide du câble 21 sur les réas 12, 14. Le bout de l'aile 20b est agencée en butée pour assurer le positionnement stable du mousqueton 22 dans une position verticale perpendiculaire à l'étrier 20.

Cette position du mousqueton 22 est rendue imperdable par l'insertion d'une pièce déformable 34 semi-cylindrique, notamment en caoutchouc, dans les orifices 24, 26 des ailes 20a, 20b.

Les réas 12, 14 sont en acier inoxydable ou en aluminium, et peuvent être montés à rotation sur des roulements à billes ou des coussinets autolubrifiants.

La mise en oeuvre du dispositif de poulie double 10 sur le câble 21 s'effectue de la manière suivante :

Le corps de mousqueton 22 est positionné à demeure dans les orifices 24, 26 de l'étrier de support 20, et il est inutile de le démonter pour la mise en place sur le câble 21. Il suffit de faire pivoter le doigt 32 vers l'intérieur (flèche F, figure 2) pour autoriser le passage du câble 21 vers l'intérieur de l'étrier 20, et sa venue en engagement sur le point de contact 30 avec les réas 12, 14. Il en résulte un verrouillage du câble 21 sur le dispositif 10, lequel s'effectue à l'intérieur même du mousqueton 22. Ce dernier est imperdable étant donné qu'il forme avec l'étrier 20 un ensemble monobloc, qui n'a pas besoin d'être dissocié pendant l'utilisation. Pour l'introduction ou l'échappement du câble 21, il suffit d'ouvrir le doigt 32 mobile pendant que le corps du mousqueton 22 reste en place.

L'utilisation du dispositif de poulie double 10 en tyrolienne permet ainsi d'obtenir une bonne stabilité et une sécurité maximale.

## Revendications

1. Dispositif de poulie double (10) pour l'utilisation en tyrolienne sur corde ou câble (21) comprenant:
- une paire de réas (12, 14) disposés en ligne à l'intérieur d'un étrier de support (20) métallique en forme de U renversé, chaque réa (12, 14) étant monté à rotation libre sur un axe (16,18) fixe de l'étrier,
- et des moyens d'accrochage de l'étrier (20) à un mousqueton (22) d'attache,
**caractérisé en ce que**
- les moyens d'accrochage de l'étrier (20) comportent une paire d'orifices de passage (24, 26) du mousqueton (22) d'attache, lesdits orifices étant situés entre les deux axes des réas (12, 14) pour que le point de fixation (28) du mousqueton (22) soit positionné au-dessus du point de contact (30) des réas (12,14) avec le câble (21),
- et l'une des ailes (20a) de l'étrier (20) située du côté du doigt mobile (32) du mousqueton (22) est plus courte que l'autre aile (20b) pour autoriser l'ouverture du doigt mobile (32) du mousqueton (22) lors de la mise en place du dispositif de poulie double (10) sur le câble (21).

2. Dispositif de poulie double selon la revendication 1, **caractérisé en ce que** les deux ailes (20a, 20b) de l'étrier (20)sont recourbées vers l'extérieur pour former un entonnoir permettant la mise en place rapide du câble (21) sur les réas (12, 14).

3. Dispositif de poulie double selon la revendication 1, **caractérisé en ce que** l'extrémité inférieure de l'aile (20b) la plus longue est agencée en butée de positionnement stable du mousqueton (22) dans une position verticale perpendiculaire à l'étrier (20).

4. Dispositif de poulie double selon l'une des revendications 1 à 3, **caractérisé en ce qu'**une pièce déformable (34) est logée dans ledit orifice (24, 26) pour assurer une liaison imperdable du mousqueton (22).

5. Dispositif de poulie double selon l'une des revendications précédentes, **caractérisé en ce que** les réas (12, 14) sont montés à rotation sur des roulements à billes ou des coussinets autolubrifiants.

6. Dispositif de poulie double selon l'une des revendications précédentes, **caractérisé en ce que** le diamètre de chaque réa (12, 14) est supérieur à celui des orifices (24, 26) de passage du mousqueton (22).

## Claims

1. A double pulley device (10) for use for Tyrolean traversing on a rope or cable (21) comprising:
- a pair of sheaves (12, 14) arranged in line inside a reverse U-shaped metal support flange-plate (20), each sheave (12, 14) being mounted rotating free on a fixed spindle (16, 18) of the flange-plate,
- and means for fitting the flange-plate (20) to an attachment snap-hook (22),
**characterized in that**:
- the means for fitting the flange-plate (20) comprise a pair of orifices (24, 26) for passage of the snap-hook (22), said orifices being situated between the two spindles of the sheaves (12, 14), so that the fixing point (28) of the snap-hook (22) is positioned above the point of contact (30) of the sheaves (12, 14) with the cable (21),
- one of the wings (20a) of the flange-plate (20) situated on the same side as the mobile finger (32) of the snap-hook (22) is shorter than the other wing (20b) to enable the mobile finger (32) of the snap-hook (22) to be opened when the double pulley device (10) is fitted onto the cable (21).

2. The double pulley device according to claim 1, **characterized in that** the two wings (20a, 20b) of the flange-plate (20) are curved outwards to form a funnel enabling the cable (21) to be fitted quickly on the sheaves (12, 14).

3. The double pulley device according to claim 1, **characterized in that** the bottom end of the longer wing (20b) is arranged as a stop for stable positioning of the snap-hook (22) in a vertical position perpendicular to the flange-plate (20).

4. The double pulley device according to any one of the claims 1 to 3, **characterized in that** a deformable part (34) is housed in said orifice (24, 26) to achieve captive fitting of the snap-hook (22).

5. The double pulley device according to any one of the previous claims, **characterized in that** the sheaves (12, 14) are fitted rotating on ball-bearings or self-lubricating bearings.

6. The double pulley device according to any one previous claims, **characterized in that** the diameter of each sheave (12, 14) is larger than that of the orifices (24, 26) for passage of the snap-hook (22).

## Patentansprüche

1. Doppelrollenvorrichtung (10) zur Verwendung an einer Tyrolienne an einem Seil oder Kabel (21), die umfasst:
- ein Paar Schnurrollen (12, 14), die in einer Reihe ein einem Haltebügel (20) aus Metall in Form eines umgedrehten U angeordnet sind, wobei jede Schnurrolle (12, 14) frei drehend um einen festen Bolzen (16, 18) des Bügels montiert sind,
- sowie Vorrichtungen zur Befestigung des Bügels (20) an einem Einhängekarabiner (22), **dadurch gekennzeichnet, dass**
- die Befestigungsvorrichtungen des Bügels (20) zwei Durchführöffnungen (24, 26) für den Einhängekarabiner (22) umfassen, wobei die Öffnungen zwischen den beiden Bolzen der Schnurrollen (12, 14) liegen, damit der Befestigungspunkt (28) des Karabiners (22) über dem Kontaktpunkt (30) der Schnurrollen (12, 14) mit dem Kabel (21) positioniert ist,
- und dass einer der Flügel (20a) des Bügels (20), der sich auf der Seite des beweglichen Fingers (32) des Karabiners (22) befindet, kürzer ist als der andere Flügel (20b), um ein Öffnen des beweglichen Fingers (32) des Karabiners (22) beim Anbringen der Zweirollenvorrichtung (10) am Kabel (21) zu ermöglichen.

2. Rollenvorrichtung nach Anspruch 1, **dadurch gekennzeichnet, dass** die beiden Flügel (20a, 20b) des Bügels (20) nach außen gebogen sind, um einen Trichter zu bilden, der das schnelle Einlegen des Kabels (21) in die Schnurrollen (12, 14) erlaubt.

3. Rollenvorrichtung nach Anspruch 1, **dadurch gekennzeichnet, dass** das untere, längere Ende des Flügels (20b) so angeordnet ist, dass es bei stabiler Positionierung des Karabiners (22) in einer vertikalen, zum Bügel (20) lotrechten Position an diesen anschlagend angeordnet ist.

4. Rollenvorrichtung nach einem der Ansprüche 1 bis 3, **dadurch gekennzeichnet, dass** ein verformbares Teil (34) in der genannten Öffnung (24, 26) angeordnet ist, um eine unverlierbare Verbindung des Karabiners (22) zu gewährleisten.

5. Rollenvorrichtung nach einem der vorstehenden Ansprüche, **dadurch gekennzeichnet, dass** die Schnurrollen (12, 14) drehbar auf Rollenlager oder auf selbstschmierende Lager montiert sind.

6. Rollenvorrichtung nach einem der vorstehenden Ansprüche, **dadurch gekennzeichnet, dass** der Durchmesser jeder Schnurrolle (12, 14) größer ist als derjenige der Durchführöffungen (24, 26) für den Karabiner (22).
